# EUROPÄISCHE PATENTSCHRIFT

(11) **EP 0 354 596 B1**
(45) Veröffentlichungstag und Bekanntmachung des Hinweises auf die Patenterteilung: **12.01.1994**
(21) Anmeldenummer: 89118274.3
(22) Anmeldetag: 11.07.1987
(51) Int. Cl.: A61H 33/02

(54) **Vorrichtung zur Verbesserung einer Whirlpoolwanne**
Device concerning a whirlpool bathtub
Dispositif de modification d'une baignoire pour bains à bulles d'air

(30) Priorität: 10.09.1986 DE 3630806; 14.03.1987 DE 3708391
(43) Veröffentlichungstag der Anmeldung: 14.02.1990
(62) Teilanmeldung aus: 87904495.6
(73) Patentinhaber: Schüssler, Günter, D-63322 Rödermark (DE)
(72) Erfinder: Schüssler, Günter, D-63322 Rödermark (DE)

(56) Entgegenhaltungen:
- DE-A- 3 607 788
- DE-U- 8 512 416
- DE-U- 8 520 682
- GB-A- 2 119 021
- GB-A- 2 139 491

## Beschreibung

Die Erfindung bezieht sich auf ein Wasserbecken mit Luftsprudelvorrichtung für Badezwecke. Vorzugsweise mit einem Wasserumlaufsystem, in das wenigstens eine Umlaufpumpe eingebaut ist. Mit einem Luftzufuhrsystem für die Zuführung von Druckluft, die durch ein Gebläse erzeugt wird und/oder für die Zuführung von Saugluft, die unter Nutzung des Wasserumlaufsystemes und der Venturiwirkung erzeugt und unter Bildung eines Wasser-/Luftgemisches in das Wasserbecken eingegestrahlt wird.

Solche Wasserbecken sind durch die DE-U-8 512 416 bekannt.

Aufgabe der vorliegenden Erfindung ist es, die Wirkungsweise und Funktion eines solchen Wasserbeckens zu verbessern. Diese Aufgabe wird gemäß der Erfindung durch die im kennzeichnenden Teil des Anspruchs 1 definiertem Merkmale gelöst.
Die Ventile und/oder Düsenmündungsverschlüße dienen als Rückschlagsicherung zur Vermeidung von Wassereintritt in die Mediumzuleitung. Insbesondere bei Zuleitungssystemen, die bei geschlossenen Düsenmündungen durch ein Spülmittel zur Reinigung zirkulierbar sind. Aber auch bei Zuleitungssystemen durch die Saug- oder Druckluft der Whirlpoolwanne zuführbar ist oder die Menge der Zufuhrluft zum Zwecke der Pulsation steuerbar ist, werden erfindungsgemäß Vorrichtungen zur Veränderung des Leitungsquerschnittes vorgeschlagen.

Vorteilhafterweise kann durch eine solche erfindungsgemäße Vorrichtung der Wasser und/oder Luftdurchlaß durch Auf-/Zubewegungen gesteuert werden, sodaß dem Ausstrahlwasser einmal nur Saugluft oder Druckluft beigemischt wird und einmal nur Wasser aus der Einstrahlöffnung austritt oder Badewasser in das Luftzuleitungssystem nicht eintreten kann.
Durch diese erfindungsgemäße Einrichtung wird zudem eine intervallartige und pulsierende Luftbeimischung oder Luftsteuerung möglich.

Die Ausgestaltung gemäß den weiteren Ansprüchen hat den Vorteil, daß der mit elektrischem Strom beaufschlagte Elektromagnet und das wasserführende Mehrfachgehäuse durch die Wand einer Tauchhülse voneinander getrennt sind, daß ein oder mehrere solcher raumsparenden Hubgestänge in den relativ kleinen Innenraum des Mehrfachgehäuses untergebracht sein können.

Weitere Vorteile der Erfindung sind, daß für die Luftansaugung einmal der Venturi-Effekt nutzbar wird und die Rückschlagsicherung durch Unterdruck öffnet, daß bei Nutzung eines Gebläses Druckluft durch die Unterdruck-Ansaugöffnung nicht entweichen kann und die Hydromassagedüse sowohl mit Unterdruck (Venturi) wie mit Überdruck (Gebläse) betreibbar ist, daß unterschiedliche Mediummengen der Einstrahlung zuführbar sind.

Ferner, vorteilhaft ist auch, daß der Mediumdurchgang steuerbar und regulierbar ist, daß die Ventile im Wechselspiel oder in Intervallen öffnen und/oder schließen, daß je nach Bedarf unterschiedliche Mediummengen steuerbar der Einstrahlung zuführbar sind, sowie
daß Wasserrückstau in die Luftzuleitung vermieden wird, daß die Zuleitungen für beide Medien verschließbar sind.

Vorteilhaft ist auch, daß Rückstauwasser als Restwasser aus der Zuleitung zum Kanal hin entleert wird und Geruchbildung vermieden wird und
daß die Entleerung selbsttätig, durch Aufschwimmen der Kugel erfolgt und die Konstruktion zudem kostengünstig ist, sowie
daß die Entleerung elektronisch steuerbar ist.

Weitere vorteilhafte Ausgestaltungen sind der nachfolgenden Beschreibung eines bevorzugten Ausführungsbeispieles, den Zeichnungen und den Ansprüchen entnehmbar.

Es zeigen:
- Fig. 1: Darstellung eines Anschlußschemas mit einem Wasserumlaufsystem in das eine Pumpe 26 Zuleitungen und Hydromassagedüsen 27 eingeschaltet sind sowie mit einer Zuleitung für Druckluft mit einem Gebläse 25 und einer Zuleitung für Saugluft, die in getrennten Leitungsabschnitten zu den Einstrahldüsen 27 hinführen.
- Fig. 2: Schnitt durch ein Mehrfachgehäuse 82, das mit verschiedenen Verschlußeinrichtungen ausgestattet ist und in das die Zuleitungen für die verschiedenen Medien einmünden.
- Fig. 3: Teilschnitt durch ein Düsengehäuse 3 mit einer vorzugsweise zentral angeordneten Mediumzuführung 8 mit radial angeordneten Mediumaustrittsöffnungen 21, die durch ein elastisches Material verschließbar sind.

**Fig. 1** zeigt eine erfindungsgemäße Anordnung einer Zuleitung, wobei beispielsweise die Umlaufpumpe 25 und ein drucklufterzeugendes Gebläse 26 die jeweils einzeln oder gemeinsam auf die Auslaßdüse 27 wirken. Erfindungsgemäß wird vorgeschlagen, den Auslaßdüsen wenigstens ein Luftansaugventil 28 zuzuordnen, durch welches bei Betrieb mit Umlaufpumpe, vorzugsweise regulierbar, Ansaugluft zugeführt wird, jedoch bei Gebläsebetrieb keine Druckluft entweichen kann. Eine Rückschlagsicherung 29 lässt Ansaugluft von der Belüftung 28 zu der Düse 27 gelangen. Bei Betrieb mit Gebläse wird der Zuluftleitung 3o Druckluft zugeführt und die Rückschlagsicherung 29 schließt den Leitungsquerschnitt. Vorzugsweise ist der Drucklufterzeuger 26 ebenfalls mit einer Rückschlagsicherung 31 ausgestattet, die das Gebläse gegen Wasserrückfluß sichert. Vorzugsweise ist jeder Auslaßdüse 27 ein eigenes Luftansaugventil 28 zugeordnet. Vorzugsweise sind mehrere Auslaßdüsen 27 an eine Druckleitung 3o angeschlossen und mit einer Rückschlagsicherung ausgestattet, die in Richtung Gebläse 26 Wasserrückfluß verhindert und nur bei Gebläsedruck öffnet. Zur Lösung dieser Aufgabe trägt die Zuführung 8 zwei Eingänge 33, 34 die einerseits der Zuführung von Druckluft und andererseits der Zuführung von Ansaugluft dienen. Selbstverständlich können die Eingänge 33,34, auch an einer gemeinsamen Verbindungsleitung anschließen, die von Zuführung 8 zu Zuführung 8 bzw. von einer Auslaßdüse 27 zur anderen Auslaßdüse 27 führt. In einer weiteren vorteilhaften Ausgestaltung der Erfindung wird vorgeschlagen, die Rückschlagsicherung 31 als Flatterventil auszubilden, das beispielsweise federbelastet stoßartig den Gebläse-Luftdruck freigibt und die zugeführte Luft pulsiert. Selbstverständlich ist jedoch auch eine andere, an sich bekannte Einrichtung zur Pulsierung des Luftstromes verwendbar.
Erfindungsgemäß wird ferner vorgeschlagen, zwischen dem Druckluft erzeuger 26 und der Rückschlagsicherung 31 einen Wasserabscheider, beispielsweise eine schwimmende Ventilkugel anzuordnen. Anstehender Gebläsedruck drückt die Schwimmerkugel 35 gegen den Sitz 36. Bei ankommendem Rückstauwasser öffnet der Schwimmer 35 und entleert die Luftzuleitung von Rückflußwasser und/oder Kondensat.

**Fig. 2** zeigt ein ansich bekanntes Mehrfachgehäuse 82 mit den Eingängen bzw. Hauptzuleitungsanschlüßen 58,34,51 für die verschiedenen Medien. In die Gehäusekammer 71 mit dem Innengewinde 72 greift das Düsengehäuse 3 mit seinem Außengewinde 5 ein. Vorzugsweise zentrisch ist der Anschluß 73 vorgesehen, der als Durchbruch zu der Treibstrahl-Hauptzuleitung 51 führt und in den die Zuführung 8 mit ihrer Verlängerung 53 greift. Der Zuführung für Saugluft dient die Hauptleitung 34 mit dem Durchbruch 74, der Zuführung von Druckluft dient der Anschluß 58. Durch den Durchbruch 74 gelangt die Saugluft in die Gehäusekammer, von dort zu der nicht dargestellten Einstrahlöffnung des Düsengehäuses.

Die Erfindung bietet zwei verschiedene Anschlußmöglichkeiten für die Druckluft. Die Fig. 1 zeigt eine Ausführung, bei welcher das Gebläse 26 über die Leitung 30,32 und den Anschluß 33 mit der Düseneinheit verbunden ist, über den Anschluß 34 wird der Düseneinheit Saugluft zugeführt. Druckluft und Saugluft gelangen dann wie vorausgehend beschrieben zu der Einstrahlöffnung.
Die zweite Variante (Fig. 2) zeigt eine geschlossene Druckluftführung bis zum Anschluß der Zuführung 56. Natürlich ist es möglich, Druckluft und Saugluft in der Gehäusekammer 71 zusammenzuführen, dazu ist nur der Wanddurchbruch 75 zu öffnen. Die Wanddurchbrüche 74 und 75 sind vorzugsweise jeweils mit einer Rückschlagsicherung zur Vermeidung von Druckluftaustritt und Rückstauwasseraustritt versehen. Der Wanddurchbruch 74 besitzt eine Rückschlagsicherung 29, die durch Überdruck aus der Venturidüse geöffnet wird. Bei Gebläsedruck und bei Rückstauwasser schließt die Rückstausicherung. Die Rückflußsicherung 31 der Druckluftleitung öffnet nur bei entsprechendem Gebläsedruck, sie ist sonst bevorzugt durch den Druck einer Feder geschlossen.
Die Rückstausicherungen stehen deshalb im stetigen Wechselspiel, je nach zugeführter Luftart (Druckluft oder Saugluft) ist eines der Ventile immer geschlossen, während das andere geöffnet ist.

In der Fortgestaltung der Erfindung wird vorgeschlagen, wenigstens einer der luftführenden Zuleitungen, vorzugsweise der druckluftführenden Zuleitung, innerhalb des Mehrfachgehäuses 82 einen Wasserabscheider 76 zuzuordnen. Vorzugsweise öffnet eine Schwimmerkugel den Ablauf 77 sobald Rückstauwasser in die Druckluftzuleitung gelangt. Bei Gebläsedruck wird die Schwimmerkugel 35 durch Luftdruck gegen den Ventilsitz gepresst und der Ablauf ist verschlossen. Natürlich ist an dieser Stelle auch ein Magnetventil oder eine sonstige ansich bekannte Ablaufeinrichtung denkbar, die bei Eintritt von Wasser in die Druckluftleitung oder die Saugleitung, den Ablauf öffnet.

Erfindungsgemäß wird vorgeschlagen, auch die Treibstrahlzuleitung mit einem Wasserabscheider der vorausgehend beschriebenen Art auszustatten, um nach dem Badebetrieb mit Umlaufwasserströmung, das System von Restwasser zum Kanal hin zu entleeren.

In der Fortgestaltung der Erfindung wird vorgeschlagen, die Rückschlagsicherungen die innerhalb des Mehrfachgehäuses angeordnet sind, mit elektromagnetischem Verschluß zu versehen. Die Hauptzuleitungen 51,58,34, oder alle Hauptzuleitungen tragen auf ihrer äußeren Umfassungswand die durch das Mehrfachgehäuse 82 gebildet wird einen Elektromagneten, 83, dessen Stellkraft in das Innere des Mehrfachgehäuses hin wirkt und dort das Öffnen und/oder das Schließen der Rückschlagsicherungen -als Ventile- bewirkt. Die Stellkraft kann durch ein Hubgestänge 84 übertragen werden. An dem Ende des Gestänges wird eine Dichtung gegen einen Ventilsitz geführt. Vorzugsweise trägt die jeweilige Hauptzuleitung eine Tauchhülse 85, die außenseitig von dem Elektromagneten umgeben wird und im Inneren des Mehrfachgehäuses das Hubgestänge führt. Der Arbeitsweg des Elektromagneten kann in Richtung Ventil "auf" oder in Richtung Ventil "zu" genutzt werden. Er kann druckluftseitig und er kann saugluftseitig eingesetzt werden.

## Patentansprüche

1. Whirlpool-Badewanne mit wenigstens einer Hydromassagedüse als Einstrahldüse (27) die am Boden oder der Wandung der Badewanne angeordnet ist und die sowohl mit Druckluft oder mit Saugluft (Venturi) zu betreiben ist,
die mit einem Zuleitungssystem für Wasser und Luft (30) in Verbindung steht, wobei
in das Zuleitungssystem eine Umwälzpumpe (25) bzw. ein Gebläse (26) eingeschaltet ist,
wobie das Zuleitungssystem für Luft eine Saugluftleitung mit einem Saugluft Einlaß (28) und eine Druckluftzuleitung aufweist und wobei in der Saugluftleitung bzw. in der Druckluftleitung jeweils ein Ventilkörper (29,31) angeordnet ist
und die Ventilkörper im Wechselspiel arbeiten, wobei stets ein Ventil öffnet, wenn das andere Ventil schließt und umgekehrt,
sodaß einmal Saugluft und einmal Druckluft zu der Einstrahldüse (27) gelangt und Wasserrückfluß in Richtung zum Gebläse, sowie Luftaustritt am Saugluft-Einlaß (28) bei Druckluftbetrieb vermieden wird.

2. Whirlpool-Badewanne nach Anspruch 1, dadurch gekennzeichnet, daß zwischen dem Drucklufterzeuger (26) und dem als Rückschlagsicherung wirkenden Ventilkörper (31) ein Wasserabscheider angeordnet ist und die Luftzuleitung sich beim Öffnen des Wasserabscheiderventils (35) von Wasser entleert.

3. Whirlpool-Badewanne nach Anspruch 1 oder 2, dadurch gekennzeichnet, daß die Zuleitungen fü Wasser und Luft an einem Mehrfachgehäuse angeschlossen sind, daß innerhalb des Mehrfachgehäuses (82) ein oder mehrere Verschlüße angeordnet sind, die zumindest teilweise durch einen Elektromagneten (83) gegen einen Ventilsitz geführt werden und dabei der Arbeitsweg des Elektromagneten in Richtung Ventil "auf" oder in Richtung Ventil "zu" genutzt wird, daß wenigstens eine der Hauptzuleitungen (34,51,58) auf ihrer äußeren Umfassungswand, die durch das Mehrfachgehäuse gebildet wird einen Elektromagneten trägt.

4. Whirlpool-Badewanne nach Anspruch 3 **dadurch gekennzeichnet,** daß der elektromagnetisch betätigte Verschluß die Treibstrahl-Hauptzuleitung (51) verschließt.

5. Whirlpool-Badewanne nach einem der Ansprüche 1 bis 5,
**dadurch gekennzeichnet,** daß der elektromagnetische Verschluß durch ein Hubgestänge (84) betätigt wird.

6. Whirlpool-Badewanne, nach einem der Ansprüche 1 bis 5,
**dadurch gekennzeichnet,** daß die Zuführung (8) mit zwei verschiedenen Eingängen bzw. Zuleitungsanschlüßen (33,34) ausgestattet ist, an die unterschiedliche Luftzuleitungen (30,32) angeschlossen sind, daß jeder Zuleitung eine Rückschlagsicherung (29,31) zugeordnet ist, daß die Rückschlagsicherung (29) auf Saugdruck aus der Venturidüse öffnet und bei Gebläsedruck schließt, daß die Rückschlagsicherung (31) bei Gebläsedruck öffnet und durch den Druck einer Feder den Leitungsquerschnitt verändert bzw. schließt.

7. Whirlpool-Badewanne nach einem der Ansprüche 1 bis 6,
**dadurch gekennzeichnet,** daß die der Luftzuführung dienenden Eingänge in das Mehrfachgehäuse bzw. die Hauptzuleitungen (30,33,34) mit elektromagnetisch betätigbarem Ventilen ausgestattet und in die Positionen auf/zu steuerbar sind.

8. Whirlpool-Badewanne nach einem der Ansprüche 1 bis 7,
**dadurch gekennzeichnet,** daß der für eine Mediumzuführung bestimmte Verschluß durch den Elektromagneten (83) betätigbar ist und der für die andere Mediumzuführung bestimmte Verschluß als Rückschlagsicherung (31) ausgebildet ist.

9. Whirlpool Badewanne nach Anspruch 8, **dadurch gekennzeichnet,** daß die Ablaufeinrichtung eine Schwimmerkugel enthält.

10. Whirlpool-Badewanne nach Anspruch 8 oder 9, **dadurch gekennzeichnet,** daß die Ablaufeinrichtung ein Magnetventil enthält.

## Claims

1. Whirlpool bathtubs with at least one hydro-massage nozzle as single jet nozzle (27) being located either in the bottom or on the wall of said tub and which can be operated with compressed air or by suction air (venturi), being connected to a feed system for water and air (30), with a circulation pump (25) respectively blower (26), being integrated in said feed system; the feed system for suction air being provided with a suction air line with a suction air inlet (28) as well as a compressed air line and a valve body each being located in the suction air line respectively the compressed air line with these valve bodies being endowed with alternating function whereas one valve always opens if the other closes and reciprocating thus ensuring, that alternatively suction air and compressed air is supplied to the injection nozzle (27) preventing thus water backwash in direction blower as well as air escaping at the suction air inlet (28) during compressed air operation.

2. Whirlpool bathtub according to Claim 1, being characterized in that appointed between the compressed air generator (26) and the valve body (31), acting as check valve, is a water separator and that the water trapped in the air supply pipe is evacuated if the water separation valve (35) is opened.

3. Whirlpool bathtub according to Claims 1 and 2 being characterized in that the feed line for water and air is joined to a multiple-section enclosure and that, within this multiple-section enclosure (82) one or several closures which, at least partially, are moved by an electric magnet (83) towards a valve seat thus utilizing the travel of said electric magnet in direction of valve "open" or in direction valve "shut" so that at least one of the main feed lines (34, 51, 58) on their peripheral wall, formed by the multiple-section enclosure, carries an electric magnet.

4. Whirlpool bathtub according to Claim 3 being characterized in that the electromagnetically operated closure shuts the main feed line for the propellant jet (51).

5. Whirlpool bathtub according to one of the Claims 1 to 5 being characterized in that the electromagnetic closure is activated by a lifting bar linkage (84).

6. Whirlpool bathtub according to one of the Claims 1 to 5 being characterized in that the feed system (8) is provided with two different inputs respectively feed connections (33, 34) to which the different air feed lines (30, 32), each with a check valve (29, 31), is connected and that this check valve (blowback protection) (29) and closes by blower pressure opens by su ction pressure applied by the venturi nozzle while the check valve (blowback protection) (31) opens by being exposed to blower pressure and that the cross-section of the pipe can be altered respectively closed by the pressure applied by a spring.

7. Whirlpool bathtub according to one of the Claims 1 to 6 being characterized in that the inlets of the multiple-section enclosure, serving the supply of air, respectively the main feed lines (30,33,34) are equipped with electromagnetically operated valves and controllable as to their open/shut status.

8. Whirlpool bathtub according to one of the Claims 1 to 7 being characterized in that the closure for the medium supply is operated by an electric magnet (83) and the closure for the other medium supply is formed as check valve (31).

9. Whirlpool bathtub according to Claim 8 being characterized in that the drainage facility is provided with a floater ball.

10. Whirlpool bathtub according to Claim 8 or 9 being characterized in that the drainage facility is provided with a solenoid valve.

## Revendications

1. Baignoire de balnéothérapie équipée d'au moins une tuyère d'hydromassage en tant qu'injecteur (27) disposé au fond ou sur la paroi de la baignoire , pouvant fonctionner à l'air sous pression ou par aspiration d'air (venturi) et connecté avec un système de conduites pour eau et air (30) pourvu d' une pompe de circulation (25) ou d'une soufflerie (26), le système de conduites pour air présentant une conduite d'aspiration d'air avec une prise d'air d'aspiration (28) et une conduite sous pression; chacune de ces conduites, conduite d'aspiration et conduite sous pression, étant munie d'une soupape fonctionnant toujours alternativement, c'est à dire que si une soupape s'ouvre, l'autre se ferme et réciproquement, si bien que l'injecteur (27) est alimenté une fois en air aspiré et une fois en air sous pression et qu'un reflux d'eau en direction de la soufflerie et de la sortie d'air au droit de la prise d'air d'aspiration (28) est ainsi évité en mode d'exploitation air sous pression.

2. Baignoire de balnéothérapie suivant la revendication 1, caractérisée par le fait qu'un purgeur se trouve placé entre le compresseur d'air (26) et la soupape fonctionnant en tant que clapet anti-retour de sécurité (31) si bien que lorsque la soupape du purgeur (35) s'ouvre, l'eau contenue dans la conduite d'arrivée d'air est évacuée.

3. Baignoire de balnéothérapie suivant la revendication 1 ou 2, caractérisée par le fait que les conduites d'arrivée d'eau et d'air sont connectées à un carter multiple (82) équipé à l'intérieur d'un ou plusieurs obturateurs qui, au moins en partie, grâce à un électro-aimant (83), sont amenés contre un logement de soupape en utilisant la course de l'électro-aimant en direction de soupape "ouverte" ou soupape "fermée" et caractérisée par le fait qu'au moins une des conduites principales (34,51,58) comporte un électro-aimant placé sur la paroi extérieure de la conduite formée par le carter multiple.

4. Baignoire de balnéothérapie suivant la revendication 3, caractérisée par le fait que l'obturateur à commande électro-magnétique ferme la conduite principale du jet de propulsion (51).

5. Baignoire de balnéothérapie suivant les revendications 1 à 4, caractérisée par le fait que l'obturateur à commande électro-magnétique est manoeuvré par tiges (84).

6. Baignoire de balnéothérapie suivant les revendications 1 à 5, caractérisée par le fait que la conduite d'alimentation (8) est équipée de deux entrées différentes ou raccords de conduites différents (33,34) sur lesquels sont branchées les différentes conduites d'amenée d'air (30,32) et par le fait que chaque conduite d'amenée est pourvue d'un clapet anti-retour (29, 31), que le clapet anti-retour (29) s'ouvre sous la pression d'aspiration de la tuyère venturi et se ferme sous la pression de soufflage, tandis que le clapet anti-retour (31) s'ouvre sous la pression de soufflage et ferme ou modifie la section de la conduite sous la pression d'un ressort.

7. Baignoire de balnéothérapie suivant les revendications 1 à 6, caractérisée par le fait que les entrées d'air qui se trouvent dans le carter multiple et les conduites d'amenées principales (30,33,34) sont équipées de soupapes à commande électro-magnétique et réglables sur les positions "ouvert"/"fermé".

8. Baignoire de balnéothérapie suivant les revendications 1 à 7, caractérisée par le fait que l'obturateur servant à l'apport du milieu à acheminer est manoeuvrable par un électro-aimant (83) et que l'obturateur servant à l'apport de l'autre milieu à acheminer est conçu en tant que clapet anti-retour de sécurité (31).

9. Baignoire de balnéothérapie suivant la revendication 8, caractérisée par le fait que le dispositif d'écoulement est équipé d'un flotteur sphérique.

10. Baignoire de balnéothérapie suivant la revendication 8 ou 9, caractérisée par le fait que le dispositif d'écoulement est équipé d'une soupape magnétique.
